# FASCICULE DE BREVET EUROPEEN

(11) **EP 3 530 357 B1**
(45) Date de publication et mention de la délivrance du brevet: **11.11.2020**
(21) Numéro de dépôt: 19159228.6
(22) Date de dépôt: 25.02.2019
(51) Int. Cl.: B05B 11/00

(54) **DISPOSITIF DE CONDITIONNEMENT MUNI D'UN SYSTEME DE FERMETURE MAGNETIQUE**
VERPACKUNGSVORRICHTUNG, DIE MIT EINEM MAGNETISCHEN VERSCHLUSSSYSTEM AUSGESTATTET IST
PACKAGING DEVICE PROVIDED WITH A MAGNETIC CLOSING SYSTEM

(30) Priorité: 27.02.2018 FR 1851685
(43) Date de publication de la demande: 28.08.2019
(73) Titulaire: Maîtrise Et Innovation, 27100 Val-De-Rueil (FR)
(72) Inventeur: DE ROSA, Alexandre, 27930 Gravigny (FR)
(74) Mandataire: Loyer & Abello

(56) Documents cités:
- EP-A1- 1 095 870
- EP-A1- 2 578 513
- FR-A1- 3 051 639

## Description

### Domaine technique

L'invention se rapporte au domaine des fermetures magnétiques pour un dispositif de conditionnement servant à loger un produit fluide, liquide ou pâteux, par exemple un flacon de parfum.

### Arrière-plan technologique

Il est connu de l'art antérieur d'utiliser un dispositif de conditionnement comportant un système magnétique de fermeture. De manière générale, un tel dispositif comporte un récipient destiné à contenir le produit et un capuchon destiné à venir se positionner au-dessus du récipient pour retenir le produit dans le récipient et/ou protéger le produit de l'environnement extérieur et/ou empêcher l'actionnement du mécanisme d'éjection du produit.

Le brevet EP1095870 B1 divulgue un dispositif de conditionnement pour un produit comportant un récipient destiné à contenir le produit, le récipient comprenant un col muni d'une tête de distribution, un capuchon destiné à coiffer la tête de distribution et un système magnétique de fermeture comportant un premier moyen magnétique porté par le capuchon et un deuxième moyen magnétique porté par le récipient. Le récipient comporte une pièce, généralement connu comme étant un cache pompe avec épaulement, entourant le col, l'épaulement du cache pompe étant situé au contact du récipient et présentant un logement annulaire apte à contenir le deuxième moyen magnétique. Le capuchon comporte également un logement annulaire apte à contenir à sa base le premier moyen magnétique précité, de façon qu'à la fermeture, le premier moyen magnétique est circonscrit à la tête de distribution et se superpose au deuxième moyen magnétique.

Un tel dispositif de l'art antérieur comporte toutefois des inconvénients. En effet, pour loger le deuxième moyen magnétique sur le récipient, il est nécessaire de positionner autour du col l'épaulement du cache pompe qui représente un ajout inesthétique et/ou encombrant sur le dessus du récipient. En effet, si la fonction du cache pompe est de couvrir la pompe pour la dissimuler, l'épaulement du cache pompe n'a pour fonction que de loger le deuxième moyen magnétique autour du col. De plus, pour que le système magnétique de fermeture soit dans sa position fermée, il est nécessaire que le capuchon où est positionné le premier moyen magnétique, ait une hauteur lui permettant d'aller en contact avec l'épaulement du cache pompe et également une épaisseur suffisante pour loger à sa base le premier moyen magnétique. Le capuchon est alors volumineux et la forme du capuchon est fortement limitée.

### Résumé

Une idée à la base de l'invention pour éliminer les inconvénients de l'art antérieur est de proposer un dispositif dont la conception permet d'assurer une fermeture magnétique dans le prolongement du col offrant un plus vaste choix de forme de capuchon tout en donnant la possibilité de réduire la taille du capuchon de manière à rendre le dispositif plus facile à produire, moins coûteux et/ou plus esthétique.

Une autre idée à la base de l'invention est de ne plus utiliser un cache pompe avec épaulement autour du col pour loger le moyen magnétique.

Une autre idée à la base de l'invention est de permettre une fermeture efficace en limitant l'encombrement, par exemple en limitant la hauteur du capuchon.

Selon un mode de réalisation, l'invention fournit un dispositif de conditionnement pour un produit comportant :
- un corps principal incluant un récipient comportant un espace intérieur destiné à contenir le produit et un col faisant saillie sur une paroi supérieure du récipient et présentant un orifice, et un dispositif d'expulsion fixé au col, ledit dispositif d'expulsion comprenant une portion supérieure et une portion inférieure du dispositif d'expulsion, les portions inférieure et supérieure étant séparées l'une de l'autre par un épaulement, l'épaulement prenant appui sur l'extrémité du col, la portion inférieure étant située à l'intérieur de l'orifice du col,
- un capuchon destiné à venir se positionner au-dessus du récipient dans une position de fermeture stable, le capuchon présentant un logement pour recevoir une extrémité de la portion supérieure du dispositif d'expulsion, et
- un système magnétique de fermeture comportant un premier moyen magnétique porté par le capuchon et un deuxième moyen magnétique porté par le corps principal, de telle manière que le premier moyen magnétique et le deuxième moyen magnétique sont positionnés par contrainte magnétique l'un par rapport à l'autre dans la position de fermeture stable du capuchon, le capuchon dans la position de fermeture stable étant retenu sur le corps principal par le système magnétique de fermeture,
dans lequel le deuxième moyen magnétique est situé autour de la portion supérieure du dispositif d'expulsion et au-dessus de l'épaulement,
et dans lequel dans la position de fermeture stable, le premier moyen magnétique est situé autour de la portion supérieure du dispositif d'expulsion et au-dessus du deuxième moyen magnétique.

Grâce à ces caractéristiques, le dispositif permet de fermer efficacement le récipient avec le capuchon en plaçant le système magnétique de fermeture juste au-dessus de l'épaulement du système de distribution. Ceci permet de limiter la taille du capuchon et ainsi optimiser la fabrication.

Ce dispositif permet de se passer de l'épaulement du cache pompe présentant un logement annulaire de l'art antérieur où était logé le deuxième moyen magnétique. Ce dispositif permet donc de verrouiller le capuchon par rapport au récipient sans avoir besoin de cet épaulement.

Ce dispositif a également pour avantage de pouvoir réduire la taille du capuchon que ce soit en circonférence et donc en épaisseur ou même en hauteur. En effet il n'est plus nécessaire que celui-ci soit conçu pour aller jusqu'à rentrer en contact avec l'épaulement du récipient ou une surface du récipient. Il est donc possible d'économiser de la matière et de limiter le capuchon en taille.

Selon d'autres modes de réalisation avantageux, un tel dispositif peut présenter une ou plusieurs des caractéristiques suivantes.

Selon un mode de réalisation, le deuxième moyen magnétique est situé au-dessus de l'épaulement du dispositif d'expulsion.

Selon un mode de réalisation, dans la position de fermeture stable, le premier moyen magnétique et le deuxième moyen magnétique sont placés concentriquement autour du dispositif d'expulsion.

Selon un mode de réalisation, l'orifice du récipient définit un axe de récipient passant en son centre, le premier moyen magnétique et le deuxième moyen magnétique étant attirés l'un par rapport à l'autre axialement par rapport à l'axe du récipient dans la position de fermeture stable.

Selon un mode de réalisation, le capuchon comprend une partie périphérique définissant une paroi latérale du logement, et une partie supérieure reliée à une première extrémité de la partie périphérique et définissant une paroi de fond du logement.

Selon un mode de réalisation, le dispositif d'expulsion comprend une pompe et la portion supérieure comprend un poussoir d'actionnement, le poussoir d'actionnement étant configuré pour être situé dans le logement dans la position de fermeture stable.

Grâce à ces caractéristiques, le poussoir d'actionnement est entouré par le capuchon ce qui permet d'éviter un actionnement non désiré du dispositif d'expulsion en position de fermeture.

Selon un mode de réalisation, le poussoir d'actionnement est configuré pour dans la position de fermeture stable être situé entièrement dans le logement.

Selon un mode de réalisation, le premier moyen magnétique est situé à une deuxième extrémité de la partie périphérique du capuchon opposée à la première extrémité, la deuxième extrémité étant configurée pour être située au-dessus du deuxième moyen magnétique dans la position de fermeture stable.

Selon un mode de réalisation, le capuchon est fabriqué en matière chargée polarisée ou non, la matière chargée du capuchon représente ainsi le premier moyen magnétique.

Selon un mode de réalisation, le capuchon comprend une jupe périphérique fixée à la deuxième extrémité de la partie périphérique, la jupe périphérique étant configurée pour entourer le col dans la position de fermeture stable.

Selon un mode de réalisation, la jupe périphérique est située dans la continuité de la partie périphérique et est formée du même matériau que la partie périphérique de manière à former une continuité de matière, par exemple du plastique, du verre, du bois, du métal, etc. La jupe périphérique est dirigée vers la paroi supérieure du récipient. Une surface inférieure de la jupe périphérique peut être en contact avec la paroi supérieure du récipient dans une position de fermeture stable. Dans la position de fermeture stable, la jupe périphérique est située de manière à entourer le col, le dispositif d'expulsion et éventuellement un cache pompe.

Grâce à ces caractéristiques, la jupe périphérique permet au capuchon de recouvrir à la fois la partie supérieure de dispositif d'expulsion ainsi que le col du récipient de manière à protéger ces éléments.

Selon un mode de réalisation, le premier moyen magnétique et le deuxième moyen magnétique sont de forme annulaire.

Selon un mode de réalisation, le premier moyen magnétique et le deuxième moyen magnétique sont à aimantation permanente.

Selon des modes de réalisation, le premier moyen magnétique et/ou le deuxième moyen magnétique est un aimant monopolaire, un aimant bipolaire, un aimant quadripolaire, un aimant ayant plus de quatre paires de pôles, une matière chargée polarisée, une matière chargée non polarisée ou un élément métallique. Toutefois, l'un des deux moyens magnétiques doit présenter une aimantation permanente.

Selon un mode de réalisation, le premier moyen magnétique et le deuxième moyen magnétique sont des aimants ayant le même nombre de pôles.

Selon un mode de réalisation, le premier moyen magnétique et le deuxième moyen magnétique sont des aimants dont le nombre de paires pôles est proportionnel au nombre de faces du capuchon et/ou au nombre de faces du récipient. Par exemple dans le cas d'un capuchon en forme de triangle, les moyens magnétiques présentent six paires de pôles (aimant hexapolaire) permettant d'avoir trois positions stables de fermetures.

Selon un mode de réalisation, le premier moyen magnétique est assemblé au capuchon par surmoulage.

Ainsi, le premier moyen magnétique est fixé au capuchon de manière efficace et durable. De plus, le surmoulage permet de dissimuler le premier moyen magnétique à l'intérieur du capuchon.

Selon un mode de réalisation, le premier moyen magnétique est fixé au capuchon par collage, par assemblage mécanique ou à l'aide d'un insert.

Grâce à ces caractéristiques, le premier moyen magnétique est solidement attaché au capuchon empêchant ainsi sa désolidarisation. De plus l'insert permet de dissimuler le premier moyen magnétique.

Selon un mode de réalisation, le premier moyen magnétique et le deuxième moyen magnétique sont bipolaires, le premier moyen magnétique présentant au moins deux pôles magnétiques opposés S1, N1 sur sa face tournée vers le deuxième moyen magnétique, dont la face en regard présente des pôles magnétiques complémentaires N2, S2, la position de fermeture stable étant alors unique, à savoir S1N2/N1S2, permettant ainsi d'orienter le capuchon par rapport au récipient en fonction du placement des pôles des premier et deuxième moyens magnétiques.

Grâce à ces caractéristiques, le système magnétique de fermeture formé par le premier moyen magnétique bipolaire et le deuxième moyen magnétique bipolaire permette d'obtenir un positionnement unique dans la position de fermeture stable du capuchon par rapport au récipient de manière à par exemple aligner un ornement extérieur d'une face du récipient avec un ornement extérieur d'une face du capuchon.

Selon un mode de réalisation, le premier moyen magnétique et le deuxième moyen magnétique sont quadripolaires, le premier moyen magnétique présentant au moins quatre pôles magnétiques S1, N1, S1', N1' sur la face du premier moyen magnétique tournée vers le deuxième moyen magnétique, la face du deuxième moyen magnétique en regard présente quatre pôles magnétiques complémentaires N2, S2, N2', S2', le dispositif présentant alors deux positions de fermeture stables, à savoir une première position de fermeture stable S1N2/N1S2'/S1'N2'/N1'S2 et une deuxième position de fermeture stable S1N2'/N1S2/S1'N2/N1'S2', permettant ainsi d'orienter le capuchon de deux manières différentes par rapport au récipient en fonction du placement des pôles des premier et deuxième moyens magnétiques.

Ainsi, le système magnétique de fermeture formé par le premier moyen magnétique quadripolaire et le deuxième moyen magnétique quadripolaire permette d'obtenir deux positionnement différents et opposés dans la position de fermeture stable du capuchon par rapport au récipient de manière à par exemple aligner un ornement extérieur d'une face du récipient avec un ornement extérieur d'une face du capuchon ou d'une face opposée du capuchon.

Selon un mode de réalisation, le premier moyen magnétique et le deuxième moyen magnétique sont des aimants comprenant chacun 2N paires de pôles, avec N un nombre entier naturel supérieur ou égal à 1, le dispositif présentant alors N positions de fermeture stables permettant ainsi d'orienter le capuchon de N manières différentes par rapport au récipient en fonction du placement des pôles des premier et deuxième moyens magnétiques.

Selon un mode de réalisation, le dispositif comprend un habillage, une frette ou un cache pompe entourant le col et/ou le dispositif d'expulsion.

Selon un mode de réalisation, l'habillage, la frette ou le cache-pompe s'étend de la paroi supérieure du récipient jusqu'au moins la portion supérieure du dispositif d'expulsion, de préférence jusqu'au poussoir d'actionnement, de manière à recouvrir ou dissimuler le col du récipient et à recouvrir ou dissimuler au moins partiellement le deuxième moyen magnétique. L'habillage, la frette ou le cache pompe peut recouvrir entièrement le deuxième moyen magnétique de manière à ce qu'une partie de l'habillage, de la frette ou du cache pompe soit située au-dessus du deuxième moyen magnétique et est configurée pour dans la position de fermeture stable jouer le rôle d'entrefer entre le premier moyen magnétique et le deuxième moyen magnétique.

Selon un mode de réalisation, le deuxième moyen magnétique est situé à l'intérieur de la portion supérieure du dispositif d'expulsion, au-dessus de l'épaulement du dispositif d'expulsion.

Grâce à ces caractéristiques, le cache pompe permet de dissimuler le col du récipient et le deuxième moyen magnétique apportant ainsi une protection à ces éléments et évitant ainsi leur dégradation ou leur désolidarisation du corps principal.

Selon un mode de réalisation, le deuxième moyen magnétique est un cache pompe entourant le col et le dispositif d'expulsion, le cache pompe étant fabriqué en matière chargé polarisé.

Selon un mode de réalisation, dans la position de fermeture stable, la partie périphérique du capuchon prend appui sur une partie supérieure du cache pompe.

Selon un mode de réalisation, le cache pompe est fixé au corps principal, par exemple par vissage, sertissage ou par encliquetage.

De préférence, la paroi latérale du logement présente une forme permettant d'assurer un guidage du capuchon sur la portion supérieure du dispositif d'expulsion, par exemple une forme cylindrique ou autre. Selon un mode de réalisation, le capuchon présente une surface interne cylindrique circulaire venant s'emboiter à glissement, dans la position de fermeture stable, sur la portion supérieure qui est de forme cylindrique circulaire.

Ainsi, lors de l'insertion du capuchon d'une position d'ouverture à une position de fermeture stable le capuchon est libre en rotation selon l'axe du récipient permettant ainsi de pouvoir orienter le capuchon par rapport au récipient.

Selon un mode de réalisation, le dispositif d'expulsion est fixé au col par sertissage, vissage ou encliquetage.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **La** **figure 1** est une vue partielle en coupe axiale d'un dispositif de conditionnement selon l'invention dans un premier mode de réalisation.
- **La** **figure 2** est une vue partielle en perspective d'un dispositif de conditionnement selon l'invention dans le premier mode de réalisation.
- **La** **figure 3** est une vue partielle en coupe axiale d'un dispositif de conditionnement selon l'invention dans un deuxième mode de réalisation.
- **La** **figure 4** est une vue partielle éclatée d'un dispositif de conditionnement selon l'invention dans un troisième mode de réalisation.
- **La** **figure 5** est une vue partielle en coupe axiale d'un dispositif de conditionnement selon l'invention dans le troisième mode de réalisation.
- **La** **figure 6** est une vue en coupe axiale d'un dispositif d'expulsion, selon l'invention dans un mode de réalisation, à encliqueter.
- **La** **figure 7** est une vue en coupe axiale d'un dispositif d'expulsion, selon l'invention dans un mode de réalisation, à visser.

### Description détaillée de modes de réalisation

Par convention, les termes « supérieur », « inférieur », « dessus », et « dessous » sont utilisés pour définir une position relative d'un élément ou d'une partie d'un élément par rapport à un autre dans une direction dirigée du récipient vers le capuchon.

Les figures 1 et 2 représentent un dispositif de conditionnement selon un premier mode de réalisation.

Le dispositif de conditionnement pour un produit comprend un corps principal incluant un récipient 1 et un dispositif d'expulsion 3 et comprend également un capuchon 2 et un système magnétique de fermeture 4, 5.

Le récipient 1 est composé de parois entourant un espace intérieur 6 destiné à contenir le produit, et un col 7 faisant saillie sur une paroi supérieure du récipient 1. Le col 7 est muni d'un orifice 8 permettant au produit d'être injecté ou expulsé de l'espace intérieur 6 du récipient 1.

Le dispositif d'expulsion 3 comprend une portion supérieure 9 et une portion inférieure 10, les portions inférieure 10 et supérieure 9 étant séparées l'une de l'autre par un épaulement 11. L'épaulement 11 prend appui sur l'extrémité du col 7 et est fixé au col 7 à l'aide de l'élément de fixation 20. La portion inférieure 10 est située à l'intérieur de l'orifice 8 du col 7.La portion inférieure 10 comprend une pompe 16 qui permet d'acheminer à l'aide d'un tuyau (non représenté) le produit contenu dans le récipient 1 vers l'extérieur du récipient 1. La portion supérieure 9 comprend un poussoir d'actionnement 17 permettant d'actionner la pompe 16 lorsque le poussoir d'actionnement 17 est actionné.

Le capuchon 2 est destiné à venir se positionner au-dessus du récipient 1 dans une position de fermeture stable. Le capuchon 2 comprend un logement 12 permettant de recevoir notamment le bouton d'actionnement 17 du dispositif d'expulsion 3. Le capuchon 2 comprend également une partie périphérique 14 définissant une paroi latérale du logement 12, et une partie supérieure 13 reliée à une première extrémité de la partie périphérique 14 et définissant une paroi de fond du logement 12.

Le système magnétique de fermeture est composé d'un premier moyen magnétique 4 et d'un deuxième moyen magnétique 5.

Le deuxième moyen magnétique 5 est porté par le corps principal et est situé autour de la portion supérieure 9 du dispositif d'expulsion 3. Comme présenté sur la figure 1, le deuxième moyen magnétique 5 est de forme annulaire et est positionné juste au-dessus de l'épaulement 11 de manière à prendre un minimum de place. De plus, la dimension radiale en section est approximativement égale à la dimension radiale en section de l'épaulement 11 évitant ainsi tout encombrement superflu du deuxième moyen magnétique 5.

Le corps principal comprend un cache pompe 18 de dimension radiale légèrement supérieure à la dimension radiale du col 7 et de l'épaulement 11. Le cache pompe 18 est conçu pour venir entour le col 7 et le dispositif d'expulsion 3 et également recouvrir le deuxième moyen magnétique 5. Une partie du cache pompe 18 vient alors se positionner au-dessus du deuxième moyen magnétique 5. Le deuxième moyen magnétique 5 est alors contenu dans l'espace formé entre le cache pompe 18 et le dispositif d'expulsion 3 ce qui lui permet d'être fixé facilement, de ne pas être visible par l'utilisateur et de ne pas être endommagé lors de l'utilisation du dispositif de conditionnement. Le cache pompe 18 est fixé au col 7 du récipient 1 ou au dispositif d'expulsion 3, par exemple par encliquetage, sertissage ou vissage. Dans la position de fermeture stable du capuchon 2 sur le récipient 1, le cache pompe joue le rôle d'entrefer entre le premier moyen magnétique et le deuxième moyen magnétique comme visible sur la figure 1.

Dans un autre mode de réalisation, le deuxième moyen magnétique 5 est situé à l'intérieur de la portion supérieure 9 du dispositif d'expulsion 3, au-dessus de l'épaulement 11 du dispositif d'expulsion 3. Un cache pompe 18 n'est alors pas nécessaire pour recouvrir et dissimuler le deuxième moyen magnétique 5.

Dans un autre mode de réalisation non représenté, le cache pompe 18 et le deuxième moyen magnétique 5 sont un seul et même élément en matière chargée polarisée ou non ce qui permet d'optimiser la fabrication du dispositif en limitant le nombre de pièces.

Le premier moyen magnétique 4 est porté par le capuchon 2. Le premier moyen magnétique 4 et le deuxième moyen magnétique 5 sont positionnés par contrainte magnétique l'un par rapport à l'autre dans une position de fermeture stable ce qui permet de placer le poussoir d'actionnement 17 à l'intérieur du logement 12 du capuchon 2, comme visible par exemple sur les figures 1, 3 et 5. La contrainte magnétique est alors exercée dans la direction de l'axe du récipient, on parle alors de contrainte magnétique axiale.

Dans le premier mode de réalisation illustré par la figure 1 ou dans le deuxième mode de réalisation illustré par la figure 3, le premier moyen magnétique 4 est maintenu au capuchon 2 à l'aide d'un insert 19. L'insert 19 vient se fixer à l'intérieur du capuchon 2 sur la paroi de fond du logement 12 et sur la paroi périphérique du logement 12. L'insert 19 comprend un logement d'insert. Le premier moyen magnétique 4 est positionné à l'intérieur du logement d'insert avant que l'insert ne soit fixé au capuchon 2. Le premier moyen magnétique 4 est ainsi fixé au capuchon 2 de manière robuste et est de plus protéger par l'insert 19.

Le premier moyen magnétique 4 est positionné autour du logement 12 du capuchon 2 et est situé proche d'une deuxième extrémité de la partie périphérique 14 du capuchon 2. Le premier moyen magnétique 4 a une dimension radiale extérieure en section égale ou sensiblement égale à la dimension radiale extérieure en section du deuxième moyen magnétique 5. De plus, le premier moyen magnétique 4 a une dimension radiale intérieure en section égale ou sensiblement égale à la dimension radiale intérieure en section du deuxième moyen magnétique 5. Dans le cas d'un premier moyen magnétique 4 et d'un deuxième moyen magnétique 5 de forme annulaire, la dimension radiale intérieure en section et la dimension radiale extérieure en section correspondent au diamètre extérieur et au diamètre intérieur respectivement.

Il est également possible que le deuxième moyen magnétique 5 ait une dimension radiale extérieure en section supérieure à la dimension radiale extérieure en section du premier moyen magnétique 4 mais dans ce cas pour que l'attraction magnétique soit optimale la dimension radiale intérieure en section du deuxième moyen magnétique 5 doit être inférieure ou égale à la dimension radiale intérieure en section du premier moyen magnétique 4.

Dans la position de fermeture stable du capuchon 2 sur le corps principal, le premier moyen magnétique 4 est situé autour de la portion supérieure 9 du dispositif d'expulsion 3 et au-dessus de l'épaulement 11 de manière à être placé concentriquement au deuxième moyen magnétique 5 et juste au-dessus du deuxième moyen magnétique 5.

Dans le premier mode de réalisation visible sur la figure 1 et dans le deuxième mode de réalisation visible sur la figure 2, l'entrefer entre le premier moyen magnétique 4 et le deuxième moyen magnétique 5 est réalisé par une partie du cache pompe 18 et une partie de l'insert 19.

La figure 3 représente un deuxième mode de réalisation du dispositif de conditionnement. Dans le deuxième mode de réalisation, seule la conception du capuchon 2 est différente par rapport au premier mode de réalisation.

En effet, dans le deuxième mode de réalisation le capuchon 2 comprend une jupe périphérique 15. Une première extrémité de la jupe périphérique 15 est fixé à la deuxième extrémité de la partie périphérique 14 de manière à former une continuité de la partie périphérique 14. Dans la position de fermeture stable, la jupe périphérique 15 entoure le col 7 et le cache pompe 18. Une deuxième extrémité de la jupe périphérique 15 est alors située à proximité de la paroi supérieure du récipient 1 dans la position de fermeture stable permettant d'assurer la protection complète du dispositif d'expulsion 3 et du cache pompe 18.

Les figures 4 et 5 représentent un troisième mode de réalisation du dispositif de conditionnement. Dans le troisième mode de réalisation, seule la fixation du premier moyen magnétique 4 au capuchon 2 est différente par rapport au deuxième mode de réalisation.

Dans le troisième mode de réalisation, le capuchon 2 ne possède pas d'insert 19 pour assurer la fixation du premier moyen magnétique 4 comme cela était le cas dans le premier et deuxième mode de réalisation. En effet, le premier moyen magnétique 4 est ici surmoulé à l'intérieur du capuchon 2 de manière à ce que le surmoulage permette au premier moyen magnétique 4 d'être fixé au capuchon 2 sans l'utilisation d'un élément extérieur comme l'insert 19. Le premier moyen magnétique 4 est fixé dans le capuchon au même endroit que pour les premier et deuxième modes de réalisation à savoir autour du logement 12 du capuchon 2 et proche d'une deuxième extrémité de la partie périphérique 14 du capuchon 2.

Dans un autre mode de réalisation non représenté, le capuchon 2 et le premier moyen magnétique 4 sont un seul et même élément en matière chargée polarisée ou non ce qui permet d'optimiser la fabrication du dispositif en limitant le nombre de pièces.

Dans les figures 1 à 5, le dispositif d'expulsion 3 est équipé d'un élément de fixation 20 sur la portion inférieure 10 du dispositif d'expulsion 3 permettant de sertir le dispositif d'expulsion 3 sur le col 7 du récipient 1. Lorsque le dispositif d'expulsion 3 est mis en position sur le récipient 1 à savoir avec la portion inférieure 10 à l'intérieur de l'orifice 8 du col 7 et l'épaulement 11 en appui sur l'extrémité du col 7, l'élément de fixation 20 est déformé plastiquement de manière à enserré le col 7 ce qui a pour conséquence de bloquer le dispositif d'expulsion en position. Le dispositif d'expulsion 3 est alors appelé un dispositif d'expulsion 3 à sertir. Ce mode de fixation par sertissage a pour avantage de fixer de manière durable le dispositif d'expulsion 3 sur le récipient 1 mais a pour désavantage de ne pas être démontable. Cependant, il existe d'autres modes fixations.

La figure 6 représente un dispositif d'expulsion 3 dit à encliqueter. Le dispositif d'expulsion 3 est ici muni d'éléments déformables élastiquement 21 sur la portion inférieure 10 du dispositif d'expulsion 3 permettant d'encliqueter le dispositif d'expulsion 3 sur le col 7 du récipient 1. Pour pouvoir mettre en position le dispositif d'expulsion 3 sur le récipient 1, il est nécessaire que les éléments déformables élastiquement 21 soient déformés pour se placer autour du col 7. La déformation restant dans le domaine élastique des éléments 21, les éléments 21 exercent un effort en continu tout autour du col pour revenir en position ce qui permet de maintenir le dispositif d'expulsion 3 en position sur le col 7. Ce mode de fixation a pour avantage d'être facilement démontable mais a pour désavantage de fixer moins durablement le dispositif d'expulsion 3.

La figure 7 représente un dispositif d'expulsion 3 dit à visser. Le dispositif d'expulsion 3 est ici muni d'un taraudage 22 sur la portion inférieure 10 du dispositif d'expulsion 3 permettant de visser le dispositif d'expulsion 3 sur un pas de vis complémentaire du col 7. Pour pouvoir mettre en position le dispositif d'expulsion 3 sur le récipient 1, il est nécessaire de placer le taraudage 22 au niveau du pas de vis du col 7 puis de visser jusqu'à ce que l'épaulement 11 du dispositif d'expulsion 3 arrive en appui sur l'extrémité du col 7. Ce mode de fixation a pour avantage d'avoir un bon compromis entre la durabilité de la fixation et la facilité de démontage mais a pour désavantage d'être plus difficile à fabriquer avec également un travail sur le col 7 du récipient 1.

Le dispositif de conditionnement lorsqu'il est équipé d'un système magnétique de fermeture comportant au moins un aimant bipolaire ou quadripolaire permet le positionnement relatif du capuchon 2 par rapport au récipient 1. Le positionnement relatif du capuchon 2 par rapport au récipient 1 est notamment décrit dans la publication EP1095870 A1 En effet par exemple, il est possible de positionner une face du capuchon ou un élément ornemental du capuchon 2 par rapport à une face du corps principal ou un élément ornemental du corps principal en choisissant judicieusement le placement des pôles des premier et deuxième moyens magnétiques dans le capuchon 2 et le corps principal.

A titre d'exemple, le premier moyen magnétique 4 et le deuxième moyen magnétique 5 sont des aimants annulaires bipolaires de même dimension.

Bien entendu, le nombre de pôles des aimants sur chaque aimant peut être modifié sans sortir du cadre de l'invention. De plus les aimants peuvent être remplacés par de la matière chargée polarisée par exemple.

A titre d'exemple, les aimants peuvent être en néodyme-fer-bore.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention tel que défini par les revendications suivantes.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Dispositif de conditionnement pour un produit comportant :
- un corps principal incluant un récipient (1) comportant un espace intérieur (6) destiné à contenir le produit et un col (7) faisant saillie sur une paroi supérieure du récipient (1) et présentant un orifice (8), et un dispositif d'expulsion (3) fixé au col (7), ledit dispositif d'expulsion (3) comprenant une portion supérieure (9) et une portion inférieure (10) du dispositif d'expulsion (3), les portions inférieure et supérieure étant séparées l'une de l'autre par un épaulement (11), l'épaulement (11) prenant appui sur l'extrémité du col (7), la portion inférieure (10) étant située à l'intérieur de l'orifice (8) du col (7),
- un capuchon (2) destiné à venir se positionner au-dessus du récipient (1) dans une position de fermeture stable, le capuchon (2) présentant un logement (12) pour recevoir une extrémité de la portion supérieure (9) du dispositif d'expulsion (3), et
- un système magnétique de fermeture comportant un premier moyen magnétique (4) porté par le capuchon (2) et un deuxième moyen magnétique (5) porté par le corps principal, de telle manière que le premier moyen magnétique (4) et le deuxième moyen magnétique (5) sont positionnés par contrainte magnétique l'un par rapport à l'autre dans la position de fermeture stable du capuchon (2), le capuchon (2) dans la position de fermeture stable étant retenu sur le corps principal par le système magnétique de fermeture,
dans lequel le deuxième moyen magnétique (5) est situé autour de la portion supérieure (9) du dispositif d'expulsion (3),
et dans lequel dans la position de fermeture stable, le premier moyen magnétique (4) est situé autour de la portion supérieure (9) du dispositif d'expulsion (3) et au-dessus de l'épaulement (11).

2. Dispositif selon la revendication 1, dans lequel le capuchon (2) comprend une partie périphérique (14) définissant une paroi latérale du logement (12), et une partie supérieure (13) reliée à une première extrémité de la partie périphérique (14) et définissant une paroi de fond du logement (12).

3. Dispositif selon l'une quelconque des revendications 1 à 2, dans lequel le dispositif d'expulsion (3) comprend une pompe (16) et la portion supérieure (9) comprend un poussoir d'actionnement (17), le poussoir d'actionnement (17) étant configuré pour être situé dans le logement (12) dans la position de fermeture stable.

4. Dispositif selon la revendication 3, dans lequel le premier moyen magnétique (4) est situé à une deuxième extrémité de la partie périphérique (14) du capuchon (2) opposée à la première extrémité, la deuxième extrémité étant configurée pour être située au-dessus du deuxième moyen magnétique (5) dans la position de fermeture stable.

5. Dispositif selon la revendication 3 ou la revendication 4, dans lequel le capuchon (2) comprend une jupe périphérique (15) fixée à la deuxième extrémité de la partie périphérique (14), la jupe périphérique (15) étant configurée pour entourer le col (7) dans la position de fermeture stable.

6. Dispositif selon l'une quelconque des revendications précédentes, dans lequel le premier moyen magnétique (4) est un aimant monopolaire, un aimant bipolaire, un aimant quadripolaire, un aimant ayant plus de quatre paires de pôles, une matière chargée polarisée, une matière chargée non polarisée ou un élément métallique.

7. Dispositif selon l'une quelconque des revendications précédentes, dans lequel le deuxième moyen magnétique (5) est un aimant monopolaire, un aimant bipolaire, un aimant quadripolaire, un aimant ayant plus de quatre paires de pôles, une matière chargée polarisée, une matière chargée non polarisée ou un élément métallique.

8. Dispositif selon l'une quelconque des revendications précédentes, dans lequel le premier moyen magnétique (4) est assemblé au capuchon (2) par surmoulage, collage ou assemblage mécanique.

9. Dispositif selon l'une quelconque des revendications précédentes, dans lequel le premier moyen magnétique (4) et le deuxième moyen magnétique (5) sont bipolaires, le premier moyen magnétique (4) présentant au moins deux pôles magnétiques opposés S1, N1 sur sa face tournée vers le deuxième moyen magnétique (5), dont la face en regard présente des pôles magnétiques complémentaires N2, S2, la position de fermeture stable étant alors unique et permettant ainsi d'orienter le capuchon (2) par rapport au récipient (1) en fonction du placement des pôles des premier et deuxième moyens magnétiques.

10. Dispositif selon l'une quelconque des revendications 1 à 8, dans lequel le premier moyen magnétique (4) et le deuxième moyen magnétique (5) sont quadripolaires, le premier moyen magnétique (4) présentant au moins quatre pôles magnétiques S1, N1, S1', N1' sur la face du premier moyen magnétique (4) tournée vers le deuxième moyen magnétique (5), la face du deuxième moyen magnétique (5) en regard présente quatre pôles magnétiques complémentaires N2, S2, N2', S2', le dispositif présentant alors deux positions de fermeture stables permettant ainsi d'orienter le capuchon (2) de deux manières différentes par rapport au récipient (1) en fonction du placement des pôles des premier et deuxième moyens magnétiques.

11. Dispositif selon l'une quelconque des revendications précédentes, dans lequel le dispositif comprend un cache pompe (18) entourant le col (7) et le dispositif d'expulsion (3), le cache-pompe s'étendant de la paroi supérieure du récipient (1) jusqu'au moins la portion supérieure (9) du dispositif d'expulsion (3) de manière à recouvrir au moins partiellement le deuxième moyen magnétique (5).

12. Dispositif selon l'une quelconque des revendications précédentes, dans lequel le capuchon (2) présente une surface interne cylindrique circulaire venant s'emboiter à glissement, dans la position de fermeture stable, sur la portion supérieure (9) qui est de forme cylindrique circulaire.

13. Dispositif selon l'une quelconque des revendications précédentes, dans lequel le dispositif d'expulsion (3) est fixé au col (7) par sertissage, vissage ou encliquetage.

## Patentansprüche

1. Verpackungsvorrichtung für ein Produkt, umfassend:
- einen Hauptkörper, der einen Behälter (1) umfasst, der einen inneren Raum (6) aufweist, der dazu bestimmt ist, das Produkt aufzunehmen, und der einen Kragen (7) aufweist, der von einer oberen Wand des Behälters (1) vorsteht und eine Öffnung (8) aufweist, und der eine Ausstoßvorrichtung (3) umfasst, die an dem Kragen (7) befestigt ist, wobei die besagte Ausstoßvorrichtung (3) einen oberen Teil (9) und einen unteren Teil (10) der Ausstoßvorrichtung (3) aufweist, wobei der untere und der obere Teil durch eine Schulter (11) voneinander getrennt sind, wobei sich die Schulter (11) auf das Ende des Kragens (7) stützt, wobei sich der untere Teil (10) in dem Inneren der Öffnung (8) des Kragens (7) befindet;
- eine Kappe (2), die dazu bestimmt ist, oberhalb des Behälters (1) in einer stabilen Position eines Verschlusses positioniert zu werden, wobei die Kappe (2) eine Ausnehmung (12) für die Aufnahme eines Endes des oberen Teils (9) der Ausstoßvorrichtung (3) aufweist; und
- ein magnetisches Verschlusssystem, das ein erstes magnetisches Mittel (4), das von der Kappe (2) getragen wird, und ein zweites magnetisches Mittel (5), das von dem Hauptkörper getragen wird, umfasst, so dass das erste magnetische Mittel (4) und das zweite magnetische Mittel (5) durch magnetischen Zwang relativ zueinander in der stabilen Position des Verschlusses der Kappe (2) positioniert sind, wobei in der stabilen Position des Verschlusses die Kappe (2) durch das magnetische Verschlusssystem auf dem Hauptkörper gehalten wird;
wobei das zweite magnetische Mittel (5) um den oberen Teil (9) der Ausstoßvorrichtung (3) herum angeordnet ist,
und wobei in der stabilen Position des Verschlusses das erste magnetische Mittel (4) um den oberen Teil (9) der Auswurfvorrichtung (3) und oberhalb der Schulter (11) angeordnet ist.

2. Vorrichtung gemäß dem Anspruch 1, wobei die Kappe (2) einen peripheren Bereich (14), der eine Seitenwand der Ausnehmung (12) definiert, und einen oberen Bereich (13) aufweist, der mit einem ersten Ende des peripheren Bereichs (14) verbunden ist und der eine Bodenwand der Ausnehmung (12) definiert.

3. Vorrichtung gemäß einem der Ansprüche 1 bis 2, wobei die Ausstoßvorrichtung (3) eine Pumpe (16) umfasst, und wobei der obere Teil (9) einen Betätigungsstößel (17) umfasst, wobei der Betätigungsstößel (17) so konfiguriert ist, dass er sich in der stabilen Position des Verschlusses in dem Ausnehmung (12) befindet.

4. Vorrichtung gemäß dem Anspruch 3, wobei sich das erste magnetische Mittel (4) an einem zweiten Ende des peripheren Bereichs (14) der Kappe (2) gegenüber dem ersten Ende befindet, wobei das zweite Ende so konfiguriert ist, dass es sich in der stabilen Position des Verschlusses oberhalb des zweiten magnetischen Mittels (5) befindet.

5. Vorrichtung gemäß de Anspruch 3 oder gemäß dem Anspruch 4, wobei die Kappe (2) eine periphere Hülse (15) aufweist, die an dem zweiten Ende des peripheren Bereichs (14) befestigt ist, wobei die periphere Hülse (15) so konfiguriert ist, dass sie in der stabilen Position des Verschlusses den Kragen (7) umgibt.

6. Vorrichtung gemäß einem der vorherigen Ansprüche, wobei das erste magnetische Mittel (4) ein monopolarer Magnet, ein bipolarer Magnet, ein Quadrupolmagnet, ein Magnet mit mehr als vier Polpaaren, ein polarisiertes geladenes Material, ein unpolarisiertes geladenes Material oder ein metallisches Element ist.

7. Vorrichtung gemäß einem der vorherigen Ansprüche, wobei das zweite magnetische Mittel (5) ein monopolarer Magnet, ein bipolarer Magnet, ein Quadrupolmagnet, ein Magnet mit mehr als vier Polpaaren, ein polarisiertes geladenes Material, ein unpolarisiertes geladenes Material oder ein metallisches Element ist.

8. Vorrichtung gemäß einem der vorherigen Ansprüche, wobei das erste magnetische Mittel (4) mit der Kappe (2) durch Umspritzen, Kleben oder mechanischen Zusammenbau zusammengefügt ist.

9. Vorrichtung gemäß einem der vorherigen Ansprüche, wobei das erste magnetische Mittel (4) und das zweite magnetische Mittel (5) bipolar sind, wobei das erste magnetische Mittel (4) mindestens zwei entgegengesetzte Magnetpole S1, N1 auf seiner Seite aufweist, die zu dem zweiten magnetischen Mittel (5) hin gewandt ist, dessen gegenüberliegende Seite komplementäre Magnetpole N2, S2 aufweist, wobei die stabile Position des Verschlusses folglich einmalig ist und es auf diese Weise ermöglicht, die Kappe (2) in Bezug auf den Behälter (1) in Abhängigkeit von der Anordnung der Pole des ersten und des zweiten magnetischen Mittels auszurichten.

10. Vorrichtung gemäß einem der Ansprüche 1 bis 8, wobei das erste magnetische Mittel (4) und das zweite magnetische Mittel (5) quadrupolar sind, wobei das erste magnetische Mittel (4) mindestens vier Magnetpole S1, N1, S1', N1' auf derjenigen Seite des ersten magnetischen Mittels (4) aufweist, die zu dem zweiten magnetischen Mittel (5) hin gewandt ist, wobei die gegenüberliegende Seite des zweiten magnetischen Mittels (5) vier komplementäre Magnetpole N2, S2, N2', S2' aufweist, wobei die Vorrichtung folglich zwei stabile Positionen des Verschlusses aufweist, die es auf diese Weise ermöglichen, die Kappe (2) auf zwei verschiedene Arten in Bezug auf den Behälter (1) in Abhängigkeit von der Anordnung der Pole des ersten und des zweiten magnetischen Mittels auszurichten.

11. Vorrichtung gemäß einem der vorherigen Ansprüche, wobei die Vorrichtung einen Pumpendeckel (18) umfasst, der den Kragen (7) und die Ausstoßvorrichtung (3) umgibt, wobei sich der Pumpendeckel von der oberen Wand des Behälters (1) zumindest bis zu dem oberen Teil (9) der Ausstoßvorrichtung (3) hin derart erstreckt, dass er wenigstens teilweise das zweite magnetische Mittel (5) bedeckt.

12. Vorrichtung gemäß einem der vorherigen Ansprüche, wobei die Kappe (2) eine kreiszylindrische Innenfläche aufweist, die in der stabilen Position des Verschlusses gleitend über den oberen Teil (9) passt, der eine kreiszylindrische Form hat.

13. Vorrichtung gemäß einem der vorherigen Ansprüche, wobei die Ausstoßvorrichtung (3) durch eine Crimpverbindung, eine Verschraubung oder eine Schnappverbindung an dem Kragen (7) befestigt ist.

## Claims

1. Device for packaging a product comprising:
- a principle body including a receptacle (1) comprising an interior space (6) designed to contain the product and a neck (7) projecting from an upper wall of the receptacle (1) and having an orifice (8), and an expulsion device (3) fixed to the neck (7), said expulsion device (3) comprising an upper portion (9) and a lower portion (10) of the expulsion device (3), the upper and lower portions being separated from one another by a shoulder (11), the shoulder (11) bearing on the end of the neck (7), the lower portion (10) being located inside the orifice (8) of the neck (7),
- a cap (2) designed to be positioned above the receptacle (1) in a stable closed position, the cap (2) having a housing (12) for receiving an end of the upper portion (9) of the expulsion device (3), and
- a magnetic closure system comprising a first magnetic means (4) borne by the cap (2) and a second magnetic means (5) borne by the principle body, such that the first magnetic means (4) and the second magnetic means (5) are positioned by magnetic cohesion relative to one another in the stable closed position of the cap (2), the cap (2) in the stable closed position being retained on the principle body by the magnetic closure system,
wherein the second magnetic means (5) is located around the upper portion (9) of the expulsion device (3),
and wherein, in the stable closed position, the first magnetic means (4) is located around the upper portion (9) of the expulsion device (3) and above the shoulder (11).

2. Device according to Claim 1, wherein the cap (2) comprises a peripheral part (14) defining a lateral wall of the housing (12) and an upper part (13) connected to a first end of the peripheral part (14) and defining a back wall of the housing (12).

3. Device according to any one of Claims 1 to 2, wherein the expulsion device (3) comprises a pump (16) and the upper portion (9) comprises an actuation plunger (17), the actuation plunger (17) being configured in order to be located in the housing (12) in the stable closed position.

4. Device according to Claim 3, wherein the first magnetic means (4) is located at a second end of the peripheral part (14) of the cap (2) opposite the first end, the second end being configured in order to be located above the second magnetic means (5) in the stable closed position.

5. Device according to Claim 3 or Claim 4, wherein the cap (2) comprises a peripheral skirt (15) fixed to the second end of the peripheral part (14), the peripheral skirt (15) being configured in order to surround the neck (7) in the stable closed position.

6. Device according to any one of the preceding claims, wherein the first magnetic means (4) is a monopolar magnet, a bipolar magnet, a quadripolar magnet, a magnet having more than four pairs of poles, a charged polarized material, a charged non-polarized material or a metallic element.

7. Device according to any one of the preceding claims, wherein the second magnetic means (5) is a monopolar magnet, a bipolar magnet, a quadripolar magnet, a magnet having more than four pairs of poles, a charged polarized material, a charged non-polarized material or a metallic element.

8. Device according to any one of the preceding claims, wherein the first magnetic means (4) is assembled together with the cap (2) by overmoulding, adhesive bonding or mechanical assembly.

9. Device according to any one of the preceding claims, wherein the first magnetic means (4) and the second magnetic means (5) are bipolar, the first magnetic means (4) having at least two opposite magnetic poles S1, N1 on its face turned towards the second magnetic means (5), the facing face of which has complementary magnetic poles N2, S2, the stable closed position then being a single position and thereby making it possible to orient the cap (2) relative to the receptacle (1) as a function of the placing of the poles of the first and second magnetic means.

10. Device according to any one of Claims 1 to 8, wherein the first magnetic means (4) and the second magnetic means (5) are quadripolar, the first magnetic means (4) having at least four magnetic poles S1, N1, S1', N1' on the face of the first magnetic means (4) turned towards the second magnetic means (5), the facing face of the second magnetic means (5) has four complementary magnetic poles N2, S2, N2', S2', the device then having two stable closed positions, thereby making it possible to orient the cap (2) in two different ways relative to the receptacle (1) as a function of the placing of the poles of the first and second magnetic means.

11. Device according to any one of the preceding claims, wherein the device comprises a pump cover (18) surrounding the neck (7) and the expulsion device (3), the pump cover extending from the upper wall of the receptacle (1) to at least the upper portion (9) of the expulsion device (3) in such a manner as to at least partially cover the second magnetic means (5).

12. Device according to any one of the preceding claims, wherein the cap (2) has a circular cylindrical internal surface fitting slideably, in the stable closed position, on the upper portion (9) which is of circular cylindrical form.

13. Device according to any one of the preceding claims, wherein the expulsion device (3) is fixed to the neck (7) by crimping, screwing or snap-fitting.
